# EUROPÄISCHE PATENTSCHRIFT

(11) **EP 0 491 130 B1**
(45) Veröffentlichungstag und Bekanntmachung des Hinweises auf die Patenterteilung: **06.04.1994**
(21) Anmeldenummer: 91117710.3
(22) Anmeldetag: 17.10.1991
(51) Int. Cl.: F04D 29/22, F04D 29/08, F04D 1/00, F04D 29/42

(54) **Kühlwasserpumpe zur Verwendung an dem Pumpengehäuse einer Brennkraftmaschine**
Cooling water pump for use on the housing of an internal combustion engine
Pompe à eau pour circuit de refroidissement pour usage sur le carter d'un moteur à combustion interne

(30) Priorität: 15.12.1990 DE 4040200
(43) Veröffentlichungstag der Anmeldung: 24.06.1992
(73) Patentinhaber: Firma Carl Freudenberg, 69469 Weinheim (DE)
(72) Erfinder: Cordts, Detlef, Dr., W-6942 Mörlenbach (DE)

(56) Entgegenhaltungen:
- FR-A- 1 411 148
- US-A- 2 922 374
- US-A- 3 079 866
- US-A- 4 655 684
- DESIGN ENGINEERING. Januar 1989, LONDON GB, Seiten 14-17; 'INNOVATIVE PROCESS PUMP COMBINES HIGH PERFORMANCE WITH EASY MAINTENANCE'.

## Beschreibung

Die Erfindung betrifft eine Kühlmittelpumpe nach dem Oberbegriff von Anspruch 1.

Eine solche Kühlmittelpumpe ist aus der DE-OS 36 11 910 bekannt. Das Laufrad für eine Radialpumpe ist bevorzugt durch einen Polymeren Werkstoff gebildet und besteht aus zwei im Abstand voneinander angeordneten Abdeckscheiben, die durch Schaufeln miteinander verbunden sind. Das Laufrad der Radialpumpe soll in einem Serienwerkzeug ohne bewegliche Formteile hergestellt werden können.

Aus der US 29 22.374 ist eine Kühlmittelpumpe gemäß dem Oberbegriff bekannt. Die Aufgabe wird darin gesehen, eine verbesserte Leistung und eine Steigerung der Effizienz der Pumpe zu erreichen, um eine größere Pumpkapazität zu erzielen, ohne zusätzlichen Materialaufwand, was zu einer Vergrößerung der Pumpengröße führen würde. Durch eine spezielle Ausführung des Flügelrads soll der Abstand zwischen dem Flügelrad und dem Pumpengehäuse auf ein Minimum reduziert werden. Durch die veränderte Spaltweite zwischen Pumpengehäuse und dem Flügelrad wie beispielsweise gestaffelte oder labyrinthartige Zwischenräume in Kombination mit schmalen Flügelradschaufeln oder -rippen auf der Rückseite des Flügelrads, kann eine präzise vorherbestimmbare Förderleistung der Kühlmittelpumpe nicht erreicht werden. Im Extremfall gelangen das Flügelrad und das Pumpengehäuse bei dieser Ausführung im Berührungskontakt, wodurch die Gebrauchseigenschaften verlorgengehen und die Kühlmittelpumpe beschädigt wird.

Eine Kühlmittelpumpe gemäß dem Oberbegriff ist aus der US-PS 3,632,220 bekannt. Dabei ist allerdings zu beachten, daß radiale Verlagerungen der Welle eine Beeinträchtigung der Förderleistung der Kühlmittelpumpe bedingen und gegebenenfalls ein Berührungskontakt zwischen dem Flügelrad und dem Pumpengehäuse entsteht. Sowohl die Gebrauchseigenschaften, als auch die Gebrauchsdauer sind wenig befriedigend.

Der Erfindung liegt die Aufgabe zugrunde, daß Kippbewegungen der Antriebswelle, die das Flügelrad trägt, nicht zum unmittelbaren Berührungskontakt zwischen dem Flügelrad und dem Lagerdeckel führen und die Förderleistung bei Verlagerungen der beiden Bauteile zueinander keinerlei Beeinträchtigung erfährt.

Diese Aufgabe wird erfindungsgemäß bei einer Kühlwasserpumpe der eingangs genannten Art durch die kennzeichnenden Merkmale von Anspruch 1 gelöst. Auf vorteilhafte Ausgestaltungen nehmen die Unteransprüche Bezug.

Bei der erfindungsgemäßen Kühlmittelpumpe ist es vorgesehen, daß das Flügelrad im Bereich der offenen Zonen axial in Flächen endet, den Mittelpunkt des Lagers in allen Teilbereichen in einem gleichgroßen Abstand R umschließen. Die Einlauföffnung ist in allen Teilbereichen von unverrückbaren Bestandteilen des Flügelrades umschlossen. Der Eintrittsquerschnitt ist dementsprechend auf präzise Werte festgelegt. Unabhängig von den sich im Einzelfalle während der Montage ergebenden Besonderheiten wird hierdurch eine präzise definierbare Förderleistung gewährleistet. Die Möglichkeiten, die Einzelelemente des Kühlsystems in optimaler Weise aneinander anzupassen, sind dadurch stark verbessert.

Kippbewegungen der das Flügelrad tragenden Welle, die sich als Folge eines verschleißbedingten Auslaufens des Lagers oder aus der Bauart des Lagers ergeben können, führen bei einer solchen Ausgestaltung nicht mehr zum unmittelbaren Berührungskontakt zwischen dem Flügelrad und dem Lagerdeckel sondern nur noch zu einer Parallelverschiebung der einander beiderseits gegenüberliegenden Flächen. Auch erfährt die Förderleistung der Kühlwasserpumpe keinerlei Beeinträchtigung.

Unter diesen Gesichtspunkten hat es sich als besonders vorteilhaft bewährt, wenn die Flächen in allen Teilbereichen einen Abstand D von übereinstimmender Größe von einer Gegenfläche des Lagerdeckels haben. Das Profil der Gegenfläche kann hierbei das Profil der zweiten Abdeckung unter Vermeidung einer sprunghaften Richtungsänderung ergänzen, was für die Erzielung einer guten Förderleistung von großem Vorteil ist.

Das Flügelrad kann radial innerhalb der offenen Zonen des von dem Pumpengehäuse abgewandten, axialen Endes durch eine in axialer Richtung flüssigkeitsundurchlässige, konzentrisch ausgebildete, zweite Abdeckung überdeckt sein. Bei sparsamem Werkstoffeinsatz ergibt sich hierdurch eine Ausführung, welche eine große Steifigkeit besitzt. Sie läßt sich besonders kostengünstig im Spritzgießverfahren oder durch Pressen erzeugen unter Verwendung eines Werkzeuges, welches nur zwei Formhälften aufweist.

Die erste und die zweite Abdeckung können auf den einander zugewandten Seiten durch gleichsinnig gewölbte Oberflächen begrenzt sein, zweckmäßig durch Oberflächen eines Profils, bei dem die Wölbung in den verschiedenen Teilbereichen an die Strömungsrichtung des während der bestimmungsgemäßen Verwendung durchgesetzten Kühlwassers angepaßt ist. Neben einer besonders guten Gebrauchsdauer der Kühlwasserpumpe wird hierdurch eine Optimierung des Wirkungsgrades erreicht.

Die zweite Abdeckung kann einen Außendurchmesser aufweisen, der maximal ebenso groß ist wie der Innendurchmesser der ersten Abdeckung. Die Flügel des Flügelrades sind durch diese Ausbildung in jedem beliebigen Abstand von der Drehachse mit einer Abdeckung verbunden, was die mechanische Widerstandsfähigkeit wesentlich verbessert. Als besonders vorteilhaft hat es sich in dieser Hinsicht erwiesen, wenn das Flügelrad und die Abdeckungen einstückig ineinander übergehend ausgebildet sind. Sie können wahlweise aus Metall oder Kunststoff bestehen, und bei der Herstellung gelangen bevorzugt Spritzgießoder Preßverfahren zur Anwendung.

Eine besonders präzise relative Zuordnung der Kühlwasserpumpe zu dem zugehörigen Pumpengehäuse läßt sich erreichen, wenn der Pumpendeckel durch eine -Ringdichtung gegenüber dem Pumpengehäuse abgedichtet ist. Er ist dabei zweckmäßigerweise in einer Nut des Pumpendeckels angeordnet, die so groß dimensioniert ist, daß sich beim Erreichen einer Anschlagberührung zwischen dem Pumpendeckel und dem Pumpengehäuse lediglich eine elastische Deformierung des O-Ringes ergibt.

Als in dieser Hinsicht besonders zweckmäßig hat es sich erwiesen, wenn die O-Ringdichtung in einer eine Flanschfläche unterbrechenden, umlaufenden und in radialer Richtung des Pumpengehäuses offenen Nut des Pumpendeckels aufgenommen ist. Einerseits ergibt sich hierdurch eine unverlierbare Festlegung der O-Ringdichtung einer Kühlwasserpumpe, was während der Lagerung und des Transportes von großem Vorteil ist.

Eine beispielhafte Ausführung einer Kühlmittelpumpe ist in der in der Anlage beigefügten Zeichnung dargestellt und wird nachfolgend näher erläutert.

Die gezeigte Kühlmittelpumpe ist zur Verwendung an dem Pumpengehäuse 1 einer Brennkraftmaschine bestimmt. Sie umfaßt einen in einer Bohrung 2 des Pumpengehäuses 1 festlegbaren Pumpendeckel 3, in dem eine Pumpenwelle 4 gelagert ist. Die Pumpenwelle 4 kann beispielsweise einstückig mit einer Riemenscheibe 6 aus einem metallischen Werkstoff erzeugt sein. Die Verwendung eines Kunststoffes ist ebenfalls möglich. Die Pumpenwelle 4 trägt auf ihrem axial in Richtung des Pumpengehäuses 1 vorstehenden Ende ein unverdrehbar festgelegtes Flügelrad 5 und ist mittels eines Wälzlagers 16 über die Riemenscheibe 6 auf einem vorspringenden Ansatz des Pumpendeckels 3 relativ verdrehbar abgestützt. Der Ansatz umschließt zugleich eine Gleitringdichtung 17, welche das Flügelrad 5 auf der von dem Pumpengehäuse 1 in axialer Richtung abgewandten Seite relativ verdrehbar und dichtend berührt.

Der Pumpendeckel 3 ist mit einer umlaufenden Flanschfläche 14 versehen, welche durch eine in Richtung des Pumpengehäuses 1 offene, umlaufende Nut 15 unterbrochen ist. In der Nut 15 ist eine O-Ringdichtung 13 angeordnet, welche aus gummielastischem Werkstoff besteht und welche nach dem Anbringen des Pumpendeckels 3 an das Pumpengehäuse 1 die Kontaktflächen zueinander abdichtet.

Flügelrad 5 ist an dem dem Pumpengehäuse 1 zugewandten axialen Ende mit einer kreisringförmig begrenzten, konzentrischen Einlauföffnung 7 versehen, wobei das Flügelrad 5 in den radial außerhalb der Einlaßöffnung 7 liegenden Zonen durch eine in axialer Richtung flüssigkeitsundurchlässige, konzentrisch ausgebildete, erste Abdeckung 8 überdeckt ist und wobei das Flügelrad 5 in den der ersten Abdeckung axial gegenüberliegenden Zonen 9 des anderen Endes in axialer Richtung offen ist. Das Flügelrad 5 ist radial innerhalb der offenen Zonen 9 des von dem Pumpengehäuse 1 abgewandten, axialen Endes durch eine in axialer Richtung flüssigkeitsundurchlässige, konzentrisch ausgebildete, zweite Abdeckung 10 überdeckt, wobei die erste und die zweite Abdeckung 8, 10 auf den einander zugewandten Seiten durch gleichsinnig gewölbte Oberflächen 11 begrenzt sind. Die Oberflächen 11 können einander aber auch auf andere Weise zugeordnet sein. Sie haben vorliegend ein Profil, das in den verschiedenen Teilbereichen an die Strömungsrichtung 12 des während der bestimmungsgemäßen Verwendung durchgesetzten Kühlmittels angepaßt ist. Desweiteren ist es vorgesehen, daß die zweite Abdeckung 10 einen Außendurchmesser aufweist, der maximal ebenso groß ist, wie der Innendurchmesser der ersten Abdeckung 8. Das Flügelrad 5 läßt sich hierdurch problemlos einstückig aus Metall oder Kunststoff im Press-, Spritz- oder Spritzgießverfahren erzeugen unter Verwendung eines Formwerkzeuges, welches nur zwei Formhälften aufweist. Es zeichnet sich neben einer großen Formtreue durch eine besonders große mechanische Widerstandsfähigkeit aus sowie durch glatte Oberflächen. Dem Auftreten von Kavitationserscheinungen während der bestimmungsgemäßen Verwendung wird hierdurch wirksam begegnet.

In Rahmen der vorliegenden Erfindung ist es vorgesehen, daß das Flügelrad 5 im Bereich der offenen Zonen 9 axial in Flächen endet, die den Mittelpunkt 18 des Lagers 16 in allen Teilbereichen mit gleichgroßem Abstand R umschließen. Die Flächen haben in allen Teilbereichen einen Abstand D von übereinstimmender Größe von der rotationssymmetrisch ausgebildeten Gegenfläche des Pumpendeckels 3. Hierdurch wird erreicht, daß eine durch Verschleiß des Lagers 16 verursachte oder bedingte Verkantung der Pumpenwelle 4 und des Flügelrades 5 nicht unmittelbar zu einer Anschlagberührung zwischen den im Bereich der Zonen 9 einander gegenüberliegenden Flächen führt. Die Flächen erfahren lediglich eine Parallelverschiebung in Bezug aufeinander. Eine Veränderung der Förderleistung der Kühlmittelpumpe wird mit Sicherheit vermieden.

## Patentansprüche

1. Eine Kühlmittelpumpe zur Verwendung an dem Pumpengehäuse einer Brennkraftmaschine, umfassend einen in einer Bohrung des Pumpengehäuses (1) festlegbaren Lagerdeckel, in dem eine Pumpenwellelle (4) in einem Lager drehbar gelagert ist, wobei an der Pumpenwelle ein Flügelrad (5) und eine Riemenscheibe (6) befestigt sind, wobei das Flügelrad (5) an dem dem Pumpengehäuse (1) zugewandten, axialen Ende mit einer kreisförmig begrenzten, konzentrischen Einlauföffnung (7) versehen ist und in den radial außerhalb der Einlauföffnung (7) liegenden Zonen durch ein in axialer Richtung flüssigkeitsundurchlässige, konzentrisch ausgebildete, erste Abdeckung (8) überdeckt ist, wobei das Flügelrad (5) in den der ersten Abdeckung axial gegenüberliegenden Zonen (9) des anderen Endes in axialer Richtung offen ist, dadurch gekennzeichnet, daß das Flügelrad (5) im Bereich der offenen Zonen (9) axial in Flächen endet, die den Mittelpunkt (18) des Lagers (16) in allen Teilbereichen in einem gleichgroßen Abstand R umschließen.

2. Kühlwasserpumpe nach Anspruch 1, dadurch gekennzeichnet, daß die Flächen in allen Teilbereichen einen Abstand D von übereinstimmender Größe von der Gegenfläche des Lagerdeckels (3) haben.

3. Kühlwasserpumpe nach Anspruch 1 bis 2, dadurch gekennzeichnet, daß das Flügelrad (5) radial innerhalb der offenen Zonen (9) des von dem Pumpengehäuse (1) abgewandten, axialen Endes durch eine in axialer
Richtung flüssigkeitsundurchlässige, konzentrisch ausgebildete, zweite Abdeckung (10) überdeckt ist.

4. Kühlwasserpumpe nach Anspruch 1 bis 3, dadurch gekennzeichnet, daß die erste und die zweite Abdeckung (8, 10) auf den einander zugewandten Seiten durch gleichsinnig gewölbte Oberflächen (11) begrenzt sind.

5. Kühlwasserpumpe nach Anspruch 4, dadurch gekennzeichnet, daß die Oberflächen (11) ein Profil mit einer Wölbung haben, daß in den verschiedenen Teilbereichen an die Strömungsrichtung (12) des während der bestimmungsgemäßen Verwendung durchgesetzten Kühlwassers angepaßt ist.

6. Kühlwasserpumpe nach Anspruch 1 bis 5, dadurch gekennzeichnet, daß die zweite Abdeckung (10) einen Außendurchmesser aufweist, der max. ebenso groß ist wie der Innendurchmesser der ersten Abdeckung (8).

7. Kühlwasserpumpe nach Anspruch 1 bis 6, dadurch gekennzeichnet, daß das Flügelrad (5) und die Abdeckungen (8, 10) einstückig ineinander übergehend ausgebildet sind.

8. Kühlwasserpumpe nach Anspruch 1 bis 7, dadurch gekennzeichnet, daß der Pumpendeckel (3) durch eine O-Ringdichtung (13) gegenüber dem Pumpengehäuse (1) abgedichtet ist.

9. Kühlwasserpumpe nach Anspruch 8, dadurch gekennzeichnet, daß die O-Ringdichtung (13) in einer eine Flanschfläche (14) unterbrechenden, in radialer Richtung des Pumpengehäuses (1) offenen Nut (15) des Pumpendeckels (3) aufgenommen ist.

## Claims

1. A coolant pump for use on the pump casing of an internal-combustion engine, comprising a bearing cap which can be secured in a bore of the pump casing (1) and in which a pump shaft (4) is mounted rotatably in a bearing, there being fastened to the pump shaft an impeller (5) and a belt pulley (6), the impeller (5) being provided at the axial end facing the pump casing (1) with a circularly limited, concentric inlet opening (7) and being covered, in the zones situated radially outside the inlet opening (7), by a concentrically configured, first cover (8) which is liquid-impermeable in the axial direction, the impeller (5), in those zones (9) of the other end situated axially opposite the first cover, being open in the axial direction, characterized in that the impeller (5) ends axially, in the region of the open zones (9), in faces which enclose the midpoint (18) of the bearing (16), in all sub-regions, at an equal distance R.

2. A cooling water pump according to claim 1, characterized in that the faces have, in all sub-regions, a consistently sized distance D from the counter-face of the bearing cap (3).

3. A cooling water pump according to either of claims 1 and 2, characterized in that the impeller (5) is covered radially within the open zones (9) of the axial end facing away from the pump casing (1) by a concentrically configured, second cover (10) which is liquid-impermeable in the axial direction.

4. A cooling water pump according to any of claims 1 to 3, characterized in that the first and the second covers (8, 10) are limited on the mutually facing sides by surfaces (11) which are curved in the same direction.

5. A cooling water pump according to claim 4, characterized in that the surfaces (11) have a profile exhibiting a curvature, which profile, in the various sub-regions, is matched to the direction of flow (12) of the cooling water which is run through during specification-correct usage.

6. A cooling water pump according to any of claims 1 to 5, characterized in that the second cover (10) exhibits an outside diameter which is maximally just as large as the inside diameter of the first cover (8).

7. A cooling water pump according to any of claims 1 to 6, characterized in that the impeller (5) and the covers (8, 10) are configured such that they merge into each other in one piece.

8. A cooling water pump according to any of claims 1 to 7, characterized in that the pump cover (3) is sealed against the pump casing (1) by an O-ring seal (13).

9. A cooling water pump according to claim 8, characterized in that the O-ring seal (13) is received in a groove (15) in the pump cover (3) which interrupts a flange face (14) and is open in the radial direction of the pump casing (1).

## Revendications

1. Pompe à réfrigérant utilisable sur le carter de pompe d'un moteur à combustion interne, comportant un couvercle de palier pouvant être fixé dans un trou du carter de pompe (1) et dans lequel un arbre de pompe (4) est monté de façon tournante dans un palier, un rotor à aubes (5) et une poulie (6) étant fixés sur l'arbre de pompe, le rotor à aubes (5) étant pourvu, à l'extrémité axiale dirigée vers le carter de pompe (1), d'une ouverture d'entrée (7) de forme circulaire concentrique et étant recouvert, dans les zones situées à l'extérieur de l'ouverture d'entrée (7), par un premier recouvrement (8), disposé concentriquement et imperméable au liquide dans une direction axiale, le rotor à aubes (5) étant ouvert dans une direction axiale dans les zones (9) de l'autre extrémité qui sont situées axialement à l'opposé du premier recouvrement, pompe caractérisée en ce que le rotor à aubes (5) se termine, dans les régions des zones ouvertes (9), axialement dans des surfaces qui entourent le centre (18) du palier (16), dans toutes les zones partielles, avec un espacement R de même grandeur.

2. Pompe à eau de refroidissement selon la revendication 1, caractérisée en ce que, dans toutes les zones partielles, les surfaces sont espacées d'une distance D de grandeur correspondante de la contre-surface du couvercle de palier (3).

3. Pompe à eau de refroidissement selon une des revendications 1 et 2, caractérisée en ce que le rotor (5) est recouvert, radialement à l'intérieur des zones ouvertes (9) de l'extrémité axiale opposée au carter de pompe (1), par un second recouvrement (10), disposé concentriquement et imperméable au liquide dans une direction axiale.

4. Pompe à eau de refroidissement selon une des revendications 1 à 3, caractérisée en ce que le premier et le second recouvrement (8, 10) sont délimités, sur les côtés dirigés l'un vers l'autre, par des surfaces (11) incurvées dans le même sens.

5. Pompe à eau de refroidissement selon la revendication 4, caractérisée en ce que les surfaces (11) ont un profil pourvu d'une courbure qui est adaptée, dans les différentes zones partielles, à la direction d'écoulement (12) de l'eau de refroidissement débitée pendant l'utilisation conforme aux prescriptions.

6. Pompe à eau de refroidissement selon une des revendications 1 à 5, caractérisée en ce que le second recouvrement (10) a un diamètre extérieur qui a une grandeur au maximum égale à celle du diamètre intérieur du premier recouvrement (8).

7. Pompe à eau de refroidissement selon une des revendications 1 à 6, caractérisée en ce que le rotor à aubes (5) et les recouvrements (8, 10) sont agencés d'une seule pièce en emboîtement mutuel.

8. Pompe à eau de refroidissement selon une des revendications 1 à 7, caractérisée en ce que l'étanchéité du couvercle de pompe (3) par rapport au carter de pompe (1) est assurée par l'intermédiaire d'un joint (13) en forme de bague torique.

9. Pompe à eau de refroidissement selon la revendication 8, caractérisée en ce que le joint (13) en forme de bague torique est reçu dans une rainure (15) du couvercle de pompe (3), ouverte dans la direction radiale du carter de pompe (1) et interrompant une surface de bridage (14).
